# EUROPÄISCHE PATENTSCHRIFT

(11) **EP 4 177 521 B1**
(45) Veröffentlichungstag und Bekanntmachung des Hinweises auf die Patenterteilung: **03.12.2025**
(21) Anmeldenummer: 22201795.6
(22) Anmeldetag: 17.10.2022
(51) Int. Cl.: F23N 5/24, F23D 14/02, F23N 5/18

(54) **VERFAHREN ZUR AUSWERTUNG EINER VON EINEM SENSOR ERFASSBAREN QUASI-STATIONÄREN DRUCKDIFFERENZ AN EINER GASTHERME SOWIE ZUGEHÖRIGE GASTHERME**
METHOD FOR EVALUATING A QUASI-STATIONARY PRESSURE DIFFERENCE ON A GAS BOILER, WHICH CAN BE DETERMINED BY A SENSOR, AND CORRESPONDING GAS BOILER
PROCÉDÉ D'ÉVALUATION D'UNE DIFFÉRENCE DE PRESSION QUASI STATIONNAIRE POUVANT ÊTRE OBTENUE PAR UN CAPTEUR DANS UNE CHAUDIÈRE À GAZ ET CHAUDIÈRE À GAZ ASSOCIÉE

(30) Priorität: 20.10.2021 DE 102021127225
(43) Veröffentlichungstag der Anmeldung: 10.05.2023
(73) Patentinhaber: ebm-papst Landshut GmbH, 84030 Landshut (DE)
(72) Erfinder: VROLIJK, Enno Jan, 7751DX Dalen (NL); HERMANN, Jens, 84034 Landshut (DE); WEINGART, Markus, 84056 Rottenburg (DE); KERSCHREITER, Andreas, 84174 Eching (DE); SIMON, Bernhard, 80805 München (DE)
(74) Vertreter: Staeger & Sperling Partnerschaftsgesellschaft mbB

(56) Entgegenhaltungen:
- EP-A1- 2 966 354
- EP-A1- 3 404 326
- JP-A- S60 213 729

## Beschreibung

Die Erfindung betrifft ein Verfahren zur Auswertung einer von einem Sensor erfassbaren quasi-stationären Druckdifferenz an einer Gastherme sowie eine Gastherme, welche ausgebildet ist, das Verfahren durchzuführen.

Im Stand der Technik sind Gasthermen bekannt, bei welchen eine Druckdifferenz stromauf einer Hauptmengendrossel zu einem Referenzdruck durch einen als Differenzdrucksensor ausgebildeten Sensor gemessen und der Brennstoffmassenstrom basierend auf der Druckdifferenz geregelt wird.

Grundsätzlich umfasst eine Gastherme neben weiteren Komponenten meist eine Mischeinrichtung zum Mischen eines von einem Brennstoffeinlass zuströmenden Brennstoffs und einer von einem Lufteinlass zuströmenden Luft zu einem Brennstoff-Luft-Gemisch, ein Gebläse zum Ansaugen des Brennstoffs und der Luft durch die Mischeinrichtung, eine Hauptmengendrossel zur Begrenzung eines Massenstroms des Brennstoffs in die Mischeinrichtung, ein stromauf der Hauptmengendrossel angeordnetes Regelventil zur Regelung eines Massenstroms des Brennstoffs in die Mischeinrichtung sowie ein stromauf des Regelventils angeordnetes Sicherheitsventil zur Unterbrechung des Massenstroms des Brennstoffs. Das Gas-Luft-Gemisch kann dann anschließend einem Brenner zugeführt werden, in welchem das Gemisch verbrannt werden kann.

Zur Regelung des Drucks des einströmenden Brennstoffs arbeiten die Regelventile im Stand der Technik oftmals als mechanisch-pneumatisches Gasventil, in welchem eine Druckdifferenz durch eine Regelmembran erfasst wird und welches zwischen zwei Bereichen unterschiedlichen Drucks angeordnet ist.

Alternativ kommen im Rahmen einer sogenannten "elektronischen Regelung" jedoch auch Drucksensoren zum Einsatz, bei welchen die Drücke durch getrennte Sensoren erfasst und die Druckwerte zur Ermittlung der Druckdifferenz elektronisch ausgewertet werden. Abhängig von der Auswertung wird ein elektronisch ansteuerbares Regelventil bzw. Gasventil gesteuert bzw. geregelt.

In einer Einrichtung zur Regelung des Gas-Luft-Gemisches einer Gastherme wird beispielsweise der Druck stromauf der Hauptmengendrossel mit einem Differenzdrucksensor, welcher den Differenzdruck bzw. die Druckdifferenz zwischen zwei Druckabnahmen misst, gegenüber einem Referenzdruck gemessen.

Hierbei wird ein elektronisches Gasventil meist durch einen digitalen Regler angesteuert, welcher beispielsweise auf einem Mikrocontroller oder einem anderen Steuergerät implementiert ist, und durch welchen der ermittelte Offsetdruck bzw. die Druckdifferenz auf den gewünschten bzw. vorgegebenen Sollwert geregelt werden soll.

Da der Sollwert des Drucks bzw. der Druckdifferenz meist 0 Pa beträgt, wird oftmals von einer "elektronischen Nulldruckregelung" gesprochen.

Unabhängig davon, ob es sich um eine elektronische oder mechanisch pneumatische Regelung handelt, beschränkt sich die Funktion jeweils auf die Regelung der Gastherme basierend auf der Druckdifferenz ohne zusätzliche Funktionalitäten bereitstellten zu können.

Es wäre jedoch wünschenswert eine Gastherme bezüglich weiterer Kennwerte überwachen zu können, um Fehler der Gastherme abhängig von den Kennwerten erkennen und die Therme davon abhängig steuern bzw. regeln sowie weitere insbesondere die Lebensdauer der Therme verlängernde Maßnahmen ergreifen zu können.

Soweit in den bekannten Gasthermen überhaupt zusätzliche Kennwerte erfasst oder Fehler erkannt werden können, sind hierfür zusätzliche Sensoren und Auswertevorrichtungen notwendig, was aufwändig und teuer ist.

Weitere Verfahren zur Fehlererkennung an Gasthermen sind zudem aus der EP 2 966 354 A1 bekannt, auf der die zweiteilige Form von Anspruch 1 basiert. Die EP 3 404 326 A1 lehrt ferner Verfahren zur Fehlererkennung an Verbrennungsmaschinen allgemein.

Der Erfindung liegt deshalb die Aufgabe zugrunde, die vorgenannten Nachteile zu überwinden und ein Verfahren bereitzustellen, durch welche Fehler einer Gastherme in einfacher und kostengünstiger Weise erfasst und ausgewertet werden können.

Diese Aufgabe wird durch die Merkmalskombination gemäß Patentanspruch 1 gelöst.

Erfindungsgemäß wird daher ein Verfahren zur Auswertung einer von einem Sensor erfassbaren quasi-stationären Druckdifferenz an einer Gastherme vorgeschlagen. Der Sensor ist dabei ein Differenzdrucksensor oder ein Massenstromsensor. Weiter ist vorgesehen, dass die Gastherme eine Mischeinrichtung zum Mischen eines von einem Brennstoffeinlass zuströmenden Brennstoffs und einer von einem Lufteinlass zuströmenden Luft zu einem Brennstoff-Luft-Gemisch, ein Gebläse zum Ansaugen des Brennstoffs und der Luft durch die Mischeinrichtung, eine Hauptmengendrossel zur Begrenzung eines Massenstroms des Brennstoffs in die Mischeinrichtung, ein stromauf der Hauptmengendrossel angeordnetes Regelventil zur Regelung eines Massenstroms des Brennstoffs in die Mischeinrichtung sowie ein stromauf des Regelventils angeordnetes Sicherheitsventil zur Unterbrechung des Massenstroms des Brennstoffs aufweist. Der Sensor erfasst einen Differenzdruck zwischen einem Druck an einem Messpunkt, welcher stromauf der Hauptmengendrossel und stromab des Regelventils angeordnet ist, sowie einem Referenzdruck an einem Referenzmesspunkt und übermittelt diese an eine Auswerteelektronik. Die Auswerteelektronik vergleicht den Differenzdruck während einer Vorspülphase, in welcher das Sicherheitsventil geschlossen ist, mit einem Differenzdruck in einer Betriebsphase der Gastherme nach der Vorspülphase und erkennt durch den Vergleich einen Fehler.

In der Vorspülphase wird die Gastherme, wie dem Fachmann bekannt ist, die Gastherme mit Luft gespült, ohne das Gas hinzugemischt wird, was durch das geschlossene Sicherheitsventil ermöglicht ist. Zumeist wird die Vorspülphase zu Beginn des Betriebs bzw. bei einer Initialisierung der Gastherme durchgeführt.

Erfindungsgemäß bezieht sich die Fehlererkennung nach der Vorspülphase auf alle weiteren Betriebsphasen bzw. -arten nach dem Vorspülen der Gastherme und insbesondere auf einen Einrichtbetrieb, in welchem die Gastherme kalibriert werden kann, und einen Dauerbetrieb der Gastherme.

Als quasi-stationäre Druckdifferenz wird dabei eine nicht oder nur innerhalb eines vorbestimmten Toleranzbereichs schwankende Druckdifferenz verstanden. Beispielsweise kann eine Schwankung der Druckdifferenz um 1% um einen Mittelwert der Druckdifferenz als quasi-stationär verstanden werden.

Soweit von vorbestimmten oder vorbekannten Werten und/oder Bereichen gesprochen wird, können diese in der Auswerteelektronik gespeichert oder zumindest speicherbar sein.

Aus bekannten, in der Auswerteelektronik hinterlegten Daten, welche im Rahmen einer Kalibrierung der Gastherme ermittelt oder beispielsweise durch einen Benutzer eingegeben werden können, können verschiedene Zustände bzw. Fehler im System erkannt und/oder plausibilisiert werden. Dabei erfolgt die Zustands- bzw. Fehlerermittlung insbesondere durch physikalische und logische Betrachtungen im System herrschender Zustände und Werte. Auch eine Zustandserkennung mittels maschinellem Lernen, z.B. durch neuronale Netze, ist möglich. Zudem können Toleranzbereiche bzw. allgemein Toleranzwerte mittels maschinellem Lernen erzeugt bzw. erweitert werden.

Eine Basis für die vorgeschlagenen Verfahren ist das Signal des Differenzdrucksensors, welcher beispielsweise im Normalbetrieb der "elektronischen Nulldruckregelung" den Offsetdruck p2 misst. Bei bekannter Gasart und definierter Hauptmengendrossel kann mithilfe des Offsetdrucks z.B. die Gasventil-Kennlinie kalibriert werden.

Erfindungsgemäß ist der Fehler ein nicht vorhandener oder nicht angeschlossener Sensor und/oder eine schlechte oder nicht vorhandene Verbindung des Sensors mit dem Messpunkt und/oder dem Referenzmesspunkt. Hierbei wird eine Druckdifferenz zwischen dem Druck an dem Messpunkt, welcher stromauf der Hauptmengendrossel und stromab des Regelventils liegt, sowie einem Referenzdruck an einem Referenzmesspunkt ermittelt. Von der Auswerteelektronik wird der Sensor als nicht vorhandene oder nicht angeschlossen und/oder als eine schlechte oder nicht vorhandene Verbindung mit dem Messpunkt und/oder dem Referenzmesspunkt aufweisend erkannt, wenn der Differenzdruck außerhalb eines vorbestimmten Toleranzbereichs liegt.

Hierbei sieht eine vorteilhafte Weiterbildung zur Verhinderung oder zumindest zur Minimierung eines Schadens vor, dass das Sicherheitsventil bei einem nicht vorhandenen oder nicht angeschlossenen und/oder als eine schlechte oder nicht vorhandene Verbindung mit dem Messpunkt und/oder dem Referenzmesspunkt aufweisenden Sensor geschlossen wird.

Auch hier sind vorzugsweise der verwendete Brennstoff, die verwendete Hauptmengendrossel, die Charakteristik der Mischeinrichtung und die Gastventil-Kennlinie des Regelventils bekannt. Diese Werte werden entsprechend zuvor ermittelt und/oder in der Auswerteelektronik gespeichert.

Andere vorteilhafte Weiterbildungen der Erfindung sind im Unteranspruch gekennzeichnet bzw. werden nachstehend zusammen mit der Beschreibung der bevorzugten Ausführung der Erfindung anhand der Figur näher dargestellt. Es zeigt:
- Fig. 1: eine beispielhafte schematische Darstellung einer Gastherme.

Figur 1 zeigt schematisch einen Teil bzw. einen Ausschnitt einer Gastherme, wobei ein Venturi-Mischer als Mischeinrichtung 4 dargestellt ist, in welchen von einem Gebläse 5 Luft durch einen Lufteinlass L aus der Umgebung mit einem Luftdruck p0 gesaugt wird. In der Mischeinrichtung 4 wird die einströmende Luft und ein durch die Brennstoffzufuhr G einströmender Brennstoff (Gas) zu einem Brennstoff-Luft-Gemisch vermischt.

Der von der Brennstoffzufuhr G einströmende Brennstoff, bei welchem es sich insbesondere um ein Gas handelt, durchströmt dabei ein Sicherheitsventil 1, ein Regelventil 2 sowie die Hauptmengendrossel 3. Das Sicherheitsventil 1 weist vorzugsweise eine Durchlass- und eine Sperrstellung auf, in welcher der Durchfluss des Brennstoffs durch das Sicherheitsventil 1 gesperrt ist. Das Regelventil 2 ist zur Regelung des Volumenstroms des Brennstoffs ausgebildet, sodass der Volumenstrom des Brennstoffs durch das Regelventil 2 zu der Mischeinrichtung 4 einstellbar ist. Durch die Einstellung bzw. Regelung des Volumenstroms des Brennstoffs durch das Regelventil 2 ist somit das Mischungsverhältnis des Brennstoff-Luft-Gemisches einstellbar.

Weiter ist zumindest ein Differenzdrucksensor vorgesehen, welcher ausgebildet ist, den Differenzdruck zwischen dem Druck p2 des Brennstoffs stromauf der Hauptmengendrossel 3 und stromab des Regelventils 2 sowie einem Referenzdruck zu bestimmen, wobei es sich bei dem Referenzdruck vorzugsweise um den Umgebungsdruck p0 oder einen Druck p1 der Luft in einer Luft führenden Zuleitung zu der Mischeinrichtung 4 handelt. Hierfür kann der Differenzdrucksensor beispielsweise einen jeweiligen Drucksensor oder Druckaufnehmer zur Erfassung eines jeweiligen Drucks p0, p1, p2 aufweisen. Ferner können weitere Drucksensoren zur Erfassung der weiteren Drücke pg, p3 und p4 vorgesehen sein, welche als Referenzdrucksensoren zur Erfassung eines Referenzdrucks oder zur Plausibilisierung der Drücke p0, p1, p2 dienen können.

Das Brennstoff-Luft-Gemisch wird von dem Gebläse 5 zu einem nicht dargestellten Brenner der Gastherme gefördert, wo das Brennstoff-Luft-Gemisch verbrannt wird.

Anhand des in Figur 1 dargestellten Systems sollen im folgenden beispielhaft Fehler bzw. Zustände erkannt und ggfs. Werte ermittelt oder plausibilisiert werden.

Nicht erfindungsgemäß soll in einem ersten Fall beispielsweise eine installierte Hauptmengendrossel 3 mittels eines von dem Differenzdrucksensor ermittelten Differenzdrucks erkannt werden.

Vorteilhaft hierbei ist, wenn die Steuerdruck-Venturi-Charakteristik des Systems d.h. der Gastherme bekannt ist. Ein Venturi-Mischer als Mischeinrichtung 4 ist nicht zwingend notwendig, ein Druckabsenkungs-Element stromauf der Mischstelle von Luft und Brennstoff (Gas) mit bekannter Druckabsenkungs-Charakteristik ist ausreichend. Zudem sollte die Gasart (Brennstoff-Typ) bekannt sein. Die Gasart kann durch den Installateur bzw. werkseitig auf der Auswerteelektronik gespeichert werden oder ein dafür vorgesehener Sensor erkennt die Zusammensetzung des Gases, beispielsweise am Gaseinlass G.

Mit vorzugsweise bereits kalibrierten Regelventil 2 kann bei einer gegebenen Position des Stellgliedes des Regelventils 2 auf den Gasmassenstrom geschlossen werden, der im eingebauten Zustand durch das Regelventil 2 fließt. In diesem Fall wird angenommen, dass der Vordruckregler des Regelventils 2 ideal arbeitet und der Massenstrom durch das Regelventil 2 nicht vom Eingangsdruck pg abhängt. Der Offsetdruck p2 stromauf der Hauptmengendrossel 3 wird beispielsweise mit einem Drucksensor als Teil des Differenzdrucksensors gemessen.

Die Luftdichte, welche bei gegebenem Luftmassenstrom den Steuerdruck der Mischeinrichtung 4 beeinflusst, kann zuvor durch den Installateur manuell eingegeben werden. Alternativ kann die Luftdichte auch durch einen Sensor ermittelt werden. Bei entsprechender geometrischer Anordnung kann dies auch durch den Sensor geschehen, mit dem bei geöffnetem Sicherheitsventil 1 die Gasart bestimmt werden kann.

In der Pre-Purge Phase (Zeitpunkt t=tₚₚ) der Gastherme, in welcher das Sicherheitsventil 1 geschlossen ist, wird ein Unterdruck pv, welcher durch die Mischeinrichtung 4 bei einer Drehzahl N des Gebläses 5 erzeugt wird, mittels Drucksensor an der Stelle p2 gemessen.

Wegen des geschlossenen Sicherheitsventils 1 während der Pre-purge Phase gilt: p2(tₚₚ)=p3(tₚₚ)=p4(tₚₚ)=pv(tₚₚ).

Mit dem gemessenen Druck p2 bzw. pv und einer in der Auswerteelektronik hinterlegten Funktion oder Tabelle für dieses System aus Mischeinrichtung 4 und Hauptmengendrossel 3, wird ein Luftmassenstrom berechnet. Diese Berechnung kann je nach Anforderung an die Genauigkeit mit der Luftdichte korrigiert werden.

Nach der Pre-Purge-Phase werden bei gleichbleibender Drehzahl N zunächst die gewünschte Vorsteuer-Position des Stellgliedes des Regelventils 2 angefahren und die Zündung der Gastherme aktiviert sowie im Anschluss das Sicherheitsventil 1 geöffnet. Sobald ein brennbares Gemisch an der Zündelektrode der Gastherme anliegt, brennt das Brennstoff-Luft-Gemisch am Brenner der Gastherme und der Druck p2 stabilisiert sich ab einem Zeitpunkt tₛ, es liegt ein quasi-stationärer Zustand vor.

Der gemessene (bzw. gezielt eingeregelte) Druck p2(tₛ) ergibt nun mit dem zuvor gemessenen Druck p2(tₚₚ) die treibende Druckdifferenz dp=p2(tₛ)-pv(tₛ) über die Reihenschaltung von Strömungswiderständen, bestehend aus Hauptmengendrossel 3 und weiteren Widerständen in der Mischeinrichtung 4. Weitere Widerstände können z.B. Umlenkungen stromab der Hauptmengendrossel 3 sowie die Öffnungen an der Stelle der Luft-Gas-Mischung ("Gastaschen") sein.

Bei Bedarf kann die Drehzahl N des Gebläses 5 für die Erkennung der installierten Hauptmengendrossel 3 auch verändert werden, um mehrere Messpunkte zu verwenden.

Mit dem über die Gasventil-Kennlinie bestimmten Gasmassenstrom und der Druckdifferenz dp, kann der Druckverlustkoeffizient der Hauptmengendrossel 3 berechnet werden.

Der Druckverlust der weiteren Strömungswiderstände sollte in dieser Berechnung ebenfalls berücksichtigt werden. Insbesondere, wenn der Druckverlust über die Hauptmengendrossel 3 dominant gegenüber dem Gesamtdruckverlust dp ist, kann die installierte Hauptmengendrossel 3 (bzw. der zugehörige Druckverlustkoeffizient) mit ausreichender Genauigkeit bestimmt werden.

Liegt zum Zeitpunkt der Zündung im Brenner der Gastherme kein zündfähiges Gemisch am Brenner vor, können weitere Zündversuche, evtl. auch mit angepasster Vorsteuerposition des Regelventils 2 unternommen werden. Grundsätzlich kann die Erkennung der installierten Hauptmengendrossel 3 auch ohne Verbrennung des Gas-Luft-Gemisches im Brenner durchgeführt werden. Dabei muss jederzeit darauf geachtet werden, dass das potentiell brennbare Gas-Luft-Gemisch nach einer gewissen Sicherheitszeit durch einen Safety-Purge (Spülen) mit Hilfe des Gebläses 5 aus der Gastherme befördert wird.

Voraussetzung ist zudem, dass der gemessene Druck p2(tₛ) einen quasi-stationären Zustand erreicht. Falls die gemessene Druckdifferenz komplett außerhalb eines vorbestimmten Toleranzbereichs ist, kann auch zu geringer oder fehlender Eingangsdruck für das fehlerhafte Zünden verantwortlich sein.

Nicht erfindungsgemäß soll in einem zweiten Fall beispielsweise ein fehlerhaft kalibriertes Regelventil 2 erkannt und das Regelventil 2 gegebenenfalls im Betrieb (in-situ) kalibriert werden können.

Es ist wiederum vorteilhaft, wenn eine Steuerdruck-Venturi-Charakteristik des Systems bekannt ist. Auch hier ist nicht zwingend ein Venturi-Mischer als Mischeinrichtung 4 notwendig, ein Druckabsenkungs-Element stromauf der Mischstelle von Luft und Brennstoff mit bekannter Druckabsenkungs-Charakterstik als Mischeinrichtung 4 ist ausreichend. Zudem sollte die Gasart (Brennstoff-Typ) bekannt sein. Die Gasart kann durch den Installateur bzw. werkkseitig auf der Auswertelektronik gespeichert oder durch einen entsprechenden Sensor erkannt werden.

Neben den genannten Daten ist für die In-Situ Kalibration des Regelventils 2 ein bekanntes System aus Strömungswiderständen stromab der Hauptmengendrossel 3 (Umlenkungen und Gastaschen) sowie eine Hauptmengendrossel 3 mit bekannter Druckverlustcharakteristik vorteilhaft. Die installierte Hauptmengendrossel 3 kann durch den Installateur bzw. werkseitig auf der Auswerteelektronik gespeichert werden oder die Hauptmengendrossel 3 ist mechanisch/elektronisch/farblich vom Hersteller so kodiert, dass die Auswerteelektronik, welche die Messdaten auswertet, die Hauptmengendrossel 3 erkennt.

Wie bei dem ersten beschriebenen Fall wird eine Druckdifferenz pv während einer Pre-Purge Phase sowie ein Differenzdruck bei gezündeter Flamme und in einem quasi-stationären Zustand ermittelt.

Auch her kann bei Bedarf die Drehzahl N des Gebläses 5 verändert werden, um mehrere Messpunkte ermitteln zu können. In der Anwendung wird jedoch oft nur ein Messpunkt benötigt, um den Offsetdruck der Kennlinie des Regelventils 2 zu ermitteln.

Mit der so ermittelten Druckdifferenz dp und einer bekannten Gesamt-Druckverlustcharakteristik von Hauptmengendrossel 3 und ggfs. stromab angeordneten Strömungswiderständen, kann der Durchfluss (Massenstrom) durch das Regelventil 2 berechnet werden.

Sollte zum Zeitpunkt der Zündung im Brenner der Gastherme kein zündfähiges Gemisch vorliegen, können weitere Zündversuche, evtl. auch mit angepasster Vorsteuerposition des Regelventils 2 unternommen werden. Sind auch diese Zündversuche nicht erfolgreich, kann die Erkennung des Regelventils 2 und/oder die In-Situ Kalibration des Regelventils 2 auch ohne Verbrennung des Gas-Luft-Gemisches durchgeführt werden.

Weiter kann die Kalibration des Regelventils 2 bei Inbetriebnahme der Gastherme auch grundsätzlich ohne Verbrennung des Gas-Luft-Gemisches durchgeführt werden. Dabei muss jederzeit darauf geachtet werden, dass das potentiell brennbare Gas-Luft-Gemisch nach einer gewissen Sicherheitszeit durch einen Safety-Purge (Spülen) mit Hilfe des Gebläses 5 aus der Gastherme befördert wird.

Wie zuvor, sollte sich die Druckdifferenz p2(tₛ) in einem quasi-stationären Zustand befinden.

Das beschriebene Verfahren zur Kalibration des Regelventils 2 kann ebenfalls verwendet werden, um das Regelventil 2 werksseitig in der Fertigung und nicht In-Situ bei Inbetriebnahme der Gastherme zu kalibrieren. Dieser Kalibriervorgang kann ebenfalls mit einer das Regelventil 2 durchströmenden Luft durchgeführt werden. Wird die In-Situ Kalibration in der Fertigung durchgeführt, können die Kalibrationsparameter ohne direkte Kommunikation der Fertigungseinrichtung mit einer Elektronik der Gastherme direkt auf einer Elektronik des Regelventils 2 gespeichert werden.

Nicht erfindungsgemäß soll in einem dritten Fall ein als Brennstoff verwendetes Gas plausibilisiert bzw. ein fehlerhaftes Gas erkannt werden.

Vorzugsweise ist wiederum eine Steuerdruck-Venturi-Charakteristik des Systems bekannt. Auch hier ist als Mischeinrichtung 5 nicht zwingend ein Venturi-Mischer erforderlich. Ein Druckabsenkungs-Element stromauf der Mischstelle von Luft und Brennstoff als Mischeinrichtung 5 mit bekannter Druckabsenkungs-Charakteristik ist ausreichend.

Für die Plausibilisierung des als Brennstoff verwendeten Gases bzw. eine dahingehende Fehlererkennung ist es vorteilhaft, wenn das System aus Strömungswiderständen stromab der Hauptmengendrossel 3 (Umlenkungen und Gastaschen) bekannt ist und eine Hauptmengendrossel 3 mit bekannter Druckverlustcharakterstik verwendet wird. Die installierte Hauptmengendrossel 3 kann durch den Installateur bzw. werkkseitig auf der Auswerteelektronik hinterlegt, d.h. gespeichert werden. Alternativ kann auch hier die Hauptmengendrossel 3 mechanisch/elektronisch/farblich so kodiert sein, dass die Auswerteelektronik, welche die Messdaten auswertet, die Hauptmengendrossel 3 erkennt.

Wie auch bei den beiden zuvor erläuterten Fällen kann bei einem beispielsweise werksseitig kalibrierten elektronischen Regelventil 2 bei einer gegebenen Position des Stellgliedes des Regelventils 2 auf den Gasmassenstrom geschlossen werden, der im eingebauten Zustand durch das Regelventil 2 fließt. In diesem Fall wird angenommen, dass der Vordruckregler des Regelventils 2 ideal arbeitet und der Massenstrom durch das Regelventil 2 nicht vom Eingangsdruck pg des Gases abhängt. Der Offsetdruck p2 stromauf der Hauptmengendrossel 3 wird mit einem Drucksensor gemessen, der Teil des Differenzdrucksensors sein kann. Der Drucksensor kann entweder stromauf der Hauptmengendrossel 3 verbaut oder auf einer Elektronikplatine anderer Komponenten verbaut und mit Schläuchen/Rohren zu einer repräsentativen Druckmessstelle stromauf der Hauptmengendrossel 3 verbunden sein.

Die Luftdichte, welche bei gegebenem Luftmassenstrom den Steuerdruck der Mischeinrichtung 4 beeinflussen kann, kann zuvor durch einen Benutzer manuell eingegeben werden. Alternativ kann die Luftdichte auch durch einen Sensor ermittelt werden.

Wie zuvor kann in einer Pre-Purge Phase (Zeitpunkt t=tₚₚ) bzw. bei einem Spülen der Gastherme der Unterdruck pv, welcher durch die Mischeinrichtung 5 bei einer Drehzahl N des Gebläses 5 erzeugt wird, mittels eines Drucksensors an der Stelle p2 gemessen werden. Wegen des geschlossenen Sicherheitsventils 1 während der Pre-purge Phase gilt wiederum: p2(tₚₚ)=p3(tₚₚ)=p4(tₚₚ)=pv(tₚₚ). Mit dem gemessene Druck p2 und einer in der Auswerteinheit hinterlegten Funktion bzw. gespeicherten Tabelle, kann für dieses System aus Mischvorrichtung 4 und Hauptmengendrossel 3 ein Luftmassenstrom berechnet werden. Diese Berechnung kann je nach Anforderung an die Genauigkeit mit der Luftdichte der durch den Lufteinlass L strömenden Luft korrigiert werden.

Nach der Pre-Purge-Phase werden bei gleichbleibender Drehzahl N zunächst die gewünschte Vorsteuer-Position des Stellgliedes des Regelventils 2 angefahren und die Zündung der Gastherme aktiviert sowie im Anschluss das Sicherheitsventil 1 geöffnet. Sobald ein brennbares Gemisch an der Zündelektrode der Gastherme anliegt, brennt das Gas-Luft-Gemisch am Brenner der Gastherme und der Druck p2 stabilisiert sich ab dem Zeitpunkt tₛ, so dass ein quasi-stationärer Zustand des Drucks p2 bzw. des Differenzdrucks vorliegt. Der gemessene (bzw. gezielt eingeregelte) Druck p2(tₛ) ergibt nun mit dem zuvor gemessenen Druck p2(tₚₚ) die treibende Druckdifferenz dp=p2(tₛ)-pv(tₛ) über die Reihenschaltung von Strömungswiderständen, bestehend aus Hauptmengendrossel 3 und eventuellen weiteren Widerständen in der Mischvorrichtung 4. Weitere Widerstände können z.B. Umlenkungen stromab der Hauptmengendrossel 3 sowie Öffnungen in der Mischvorrichtung 4 an der Stelle der Luft-Gas-Mischung sein ("Gastaschen").

Auch hier kann bei Bedarf die Drehzahl N verändert werden, um mehrere Messpunkte zu verwenden.

Mit gemessener Druckdifferenz dp, dem bekannten Massenstrom bei fester bzw. unveränderter Stellung des Regelventils 2 und bekannter Gesamt-Druckverlustcharakteristik von Hauptmengendrossel 3 und stromab angeordneten Strömungswiderständen, kann die Gasart bzw. Zusammensetzung des durch den Gaseinlasse G zuströmenden Gases plausibilisiert werden.

## Patentansprüche

1. Verfahren zur Auswertung einer von einem Sensor erfassbaren quasi-stationären Druckdifferenz an einer Gastherme,
wobei der Sensor ein Differenzdrucksensor oder ein Massenstromsensor ist,
wobei die Gastherme eine Mischeinrichtung (4) zum Mischen eines von einem Brennstoffeinlass (G) zuströmenden Brennstoffs und einer von einem Lufteinlass (L) zuströmenden Luft zu einem Brennstoff-Luft-Gemisch, ein Gebläse (5) zum Ansaugen des Brennstoffs und der Luft durch die Mischeinrichtung (4), eine Hauptmengendrossel (3) zur Begrenzung eines Massenstroms des Brennstoffs in die Mischeinrichtung (4), ein stromauf der Hauptmengendrossel (3) angeordnetes Regelventil (2) zur Regelung eines Massenstroms des Brennstoffs in die Mischeinrichtung (4) sowie ein stromauf des Regelventils (2) angeordnetes Sicherheitsventil (1) zur Unterbrechung des Massenstroms des Brennstoffs aufweist,
wobei der Sensor einen Differenzdruck zwischen einem Druck (p2) an einem Messpunkt stromauf der Hauptmengendrossel (3) und stromab des Regelventils (2) und einem Referenzdruck (p0, p1) an einem Referenzmesspunkt erfasst und an eine Auswerteelektronik übermittelt,
**dadurch gekennzeichnet, dass**
die Auswerteelektronik den Differenzdruck während einer Vorspülphase, in welcher das Sicherheitsventil (1) geschlossen ist, mit einem Differenzdruck in einer Betriebsphase der Gastherme nach der Vorspülphase vergleicht und durch den Vergleich einen Fehler erkennt,
dass der Fehler ein nicht vorhandener oder nicht angeschlossener Sensor und/oder eine schlechte oder nicht vorhandene Verbindung des Sensors mit dem Messpunkt und/oder dem Referenzmesspunkt ist,
dass eine Druckdifferenz zwischen dem Druck (p2) an dem Messpunkt stromauf der Hauptmengendrossel (3) und stromab des Regelventils (2) und einem Referenzdruck (p0, p1) an einem Referenzmesspunkt ermittelt wird
und dass von der Auswerteelektronik der Sensor als nicht vorhandene oder nicht angeschlossen und/oder als eine schlechte oder nicht vorhandene Verbindung mit dem Messpunkt und/oder dem Referenzmesspunkt aufweisend erkannt wird, wenn der Differenzdruck außerhalb eines vorbestimmten Toleranzbereichs liegt.

2. Verfahren nach dem vorhergehenden Anspruch,
wobei das Sicherheitsventil (1) bei einem nicht vorhandenen oder nicht angeschlossenen und/oder als eine schlechte oder nicht vorhandene Verbindung mit dem Messpunkt und/oder dem Referenzmesspunkt aufweisenden Sensor geschlossen wird.

3. Gastherme, welche ausgebildet ist, ein Verfahren gemäß einem der vorhergehenden Ansprüche durchzuführen.

## Claims

1. A method for evaluating a virtually stationary pressure difference at a gas boiler detectable by a sensor,
wherein the sensor is a differential pressure sensor or a mass flow sensor,
wherein the gas boiler has a mixing apparatus (4) for mixing a fuel flowing in from a fuel inlet (G) and an air flowing in from an air inlet (L) into a fuel-air mixture, a fan (5) for sucking the fuel and the air through the mixing apparatus (4), a main amount throttle (3) for limiting a mass flow of the fuel into the mixing apparatus (4), a regulating valve (2) arranged upstream of the main amount throttle (3) for regulating a mass flow of the fuel into the mixing apparatus (4) as well as a safety valve (1) arranged upstream of the regulating valve (2) for interrupting the mass flow of the fuel,
wherein the sensor detects a differential pressure between a pressure (p2) at a measurement point upstream of the main amount throttle (3) and downstream of the regulating valve (2) and a reference pressure (p0, p1) at a reference measurement point and transmits it to an evaluation electronics,
**characterised in that**
the evaluation electronics compares the differential pressure during a pre-purge phase, in which the safety valve (1) is closed, with a differential pressure in an operating phase of the gas boiler after the pre-purge phase and recognises an error through the comparison,
that the error is a non-present or non-connected sensor and/or a bad or non-present connection of the sensor to the measurement point and/or the reference measurement point,
that a pressure difference between the pressure (p2) at the measurement point upstream of the main amount throttle (3) and downstream of the regulating valve (2) and a reference pressure (p0, p1) at a reference measurement point is determined, and that
the sensor is recognised as non-present or non-connected and/or as having a bad or non-present connection to the measurement point and/or the reference measurement point by the evaluation electronics if the differential pressure is outside a predetermined tolerance range.

2. The method according to the preceding claim,
wherein the safety valve (1) is closed in case of a non-present or non-connected sensor and/or a sensor having a bad or non-present connection to the measurement point and/or the reference measurement point.

3. A gas boiler which is formed to perform a method according to any one of the preceding claims.

## Revendications

1. Procédé d'évaluation d'une différence de pression quasi-stationnaire détectée par un capteur sur une chaudière à gaz,
dans lequel le capteur est un capteur de pression différentielle ou un capteur de débit massique,
dans lequel la chaudière à gaz comprend un dispositif de mélange (4) destiné à mélanger un combustible provenant d'une entrée de combustible (G) et un flux d'air provenant d'une entrée d'air (L) pour former un mélange combustible-air, un ventilateur (5) destiné à aspirer le combustible et l'air à travers le dispositif de mélange (4), un étranglement de débit principal (3) destiné à limiter le débit massique du combustible dans le dispositif de mélange (4), une vanne de régulation (2) disposée en amont de l'étranglement de débit principal (3) destinée à réguler le débit massique du combustible dans le dispositif de mélange (4), et une vanne de sécurité (1) disposée en amont de la vanne de régulation (2) destinée à interrompre le débit massique du combustible.
dans lequel le capteur détecte une pression différentielle entre une pression (p2) à un point de mesure en amont de l'étranglement de débit principal (3) et en aval de la vanne de régulation (2) et une pression de référence (p0, p1) à un point de mesure de référence et la transmet à une électronique d'évaluation,
**caractérisé en ce que**
l'électronique d'évaluation compare la pression différentielle pendant une phase de pré-purge, dans laquelle la soupape de sécurité (1) est fermée, avec une pression différentielle dans une phase de fonctionnement de la chaudière à gaz après la phase de pré-purge et détecte une erreur grâce à la comparaison,
que l'erreur est un capteur manquant ou non connecté et/ou une connexion mauvaise ou manquante entre le capteur et le point de mesure et/ou le point de mesure de référence,
qu'une différence de pression entre la pression (p2) au point de mesure en amont du régulateur de débit principal (3) et en aval de la vanne de régulation (2) et une pression de référence (p0, p1) à un point de mesure de référence est déterminée
et que l'électronique d'évaluation détecte le capteur comme manquant ou non connecté et/ou comme ayant une mauvaise connexion ou une connexion inexistante au point de mesure et/ou au point de mesure de référence si la pression différentielle se situe en dehors d'une plage de tolérance prédéterminée.

2. Procédé selon la revendication précédente,
dans lequel la vanne de sécurité (1) est fermée lorsque le capteur n'est pas présent ou n'est pas connecté et/ou présente une connexion mauvaise ou inexistante au point de mesure et/ou au point de mesure de référence.

3. Chaudière à gaz conçue pour mettre en œuvre un procédé selon l'une quelconque des revendications précédentes.
